# FASCICULE DE BREVET EUROPEEN

(11) **EP 0 892 944 B1**
(45) Date de publication et mention de la délivrance du brevet: **12.01.2000**
(21) Numéro de dépôt: 97914510.9
(22) Date de dépôt: 10.04.1997
(51) Int. Cl.: G04B 27/08, G04B 3/08, G04B 19/28, G04B 37/08, G04B 1/18

(54) **MONTRE**
UHR
WATCH

(30) Priorité: 12.04.1996 CH 93196
(43) Date de publication de la demande: 27.01.1999
(73) Titulaire: Enigma S.A., 1204 Genève (CH)
(72) Inventeur: BULGARI, Giovanni, CH-1204 Genève (CH)
(74) Mandataire: Savoye, Jean-Paul
(86) Numéro de dépôt international: IB9700380
(87) Numéro de publication internationale: WO9739386

(56) Documents cités:
- EP-A- 0 608 535
- CH-A- 65 378
- CH-A- 316 834
- CH-A- 473 411
- CH-A- 685 087
- DE-A- 2 034 041
- DE-A- 3 029 660
- FR-E- 21 674
- GB-A- 2 165 672

## Description

La présente invention se rapporte à une montre comprenant un boîtier muni d'une lunette tournante dont une partie annulaire est dentée, une tige de remontoir présentant un tronçon de section polygonale situé à l'extérieur du mouvement de la montre, un pignon muni d'une ouverture de section complémentaire à celle dudit tronçon, engagé sur celui-ci, la denture du pignon étant en prise avec celle de ladite partie annulaire dentée, formant une liaison cinématique entre la lunette tournante et la tige de remontoir.

De telles montres ont déjà été décrites dans le CH 1825 et le CH 72852. Dans chacune des solutions proposées, la lunette tournante vient en prise avec une roue dentée associée à une bascule destinée à relier sélectivement la lunette tournante au mécanisme de remontage du ressort de barillet ou à l'engrenage de mise à l'heure.

Ces solutions nécessitent une transformation complète du mouvement de la montre, de sorte que seules des montres équipées de tels mouvements peuvent être remontées par la lunette tournante.

On a proposé une autre solution dans le CH 662235 dans laquelle la lunette tournante est munie d'une denture qui vient en prise, d'une part, avec un pignon solidaire de la tige de remontoir, d'autre part, avec une roue d'un mécanisme de mise à l'heure monté sur une platine auxiliaire. Le but de cette solution est de permettre d'associer un mécanisme de remontage et de mise à l'heure par la lunette tournante sans transformer le mouvement, mais en lui ajoutant un module supplémentaire monté sur la platine auxiliaire.

Une telle montre présente cependant plusieurs inconvénients. Elle nécessite un mécanisme supplémentaire et la platine auxiliaire qui le porte augmente sensiblement la hauteur du mouvement. En outre, si l'on veut remonter la montre, en même temps, on entraîne la bascule de mise à l'heure qui, au bout d'un certain angle de rotation met en prise un renvoi porté par la bascule avec un pignon de mise à l'heure, de sorte que si l'on ne fait pas attention de ne pas dépasser cet angle de rotation de la lunette, on change l'heure, alors qu'on désire seulement remonter la montre.

D'autres systèmes de remontage et de mise à l'heure par la lunette ont été décrits dans le CH-A-316 834, ainsi que dans le CH-A-65 378. Dans les deux cas, le pignon qui engrène avec la couronne dentée de la lunette tournante est totalement solidaire de la tige de remontoir en rotation et en translation. Dans le premier de ces deux documents, le déplacement de la tige de remontoir fait partiellement sortir la denture du pignon de la couronne dentée de la lunette, risquant ainsi d'endommager ces dentures. Le second de ces documents ne présente pas cet inconvénient, étant donné que la largeur de la couronne dentée a été augmentée en conséquence pour engrener avec le pignon de la tige de remontoir dans les deux positions axiales de celle-ci. Cette solution, destinée à une montre de bord de voiture, ne conviendrait pas à une montre bracelet, étant donné qu'elle augmenterait la largeur de la carrure, nuisant à l'esthétique de la boîte.

Bien que le fait de ménager un tronçon de tige de remontoir de section carrée, permettant d'entraîner le pignon coulant dans toutes ses position axiales, de remontage et de mise à l'heure, est bien connu de tous les mécanismes de remontoirs depuis bientôt un siècle, il ne s'agit cependant pas dans ce cas, de maintenir ce pignon coulant fixe axialement. Au contraire, ce pignon coulant est déplacé axialement en sens inverse de la tige de remontoir, par l'intermédiaire de la tirette et de la bascule de mise à l'heure, pour le mettre en prise avec le renvoi de mise à l'heure.

Le but de la présente invention est de remédier, au moins en partie, aux inconvénients susmentionnés et de faire en sorte que le remontage de la montre qui était perçu jusqu'ici comme une opération négative, et qui a été supprimé dans les montre automatiques et électriques, devienne quelque chose de plaisant et d'amusant et qui, contrairement à une montre à remontage par la tige de remontoir, se remonte plus aisément en la gardant au poignet. Comme on le verra dans la description qui va suivre, outre la conception purement mécanique du dispositif de remontage, des dispositions ont été prises pour le protéger de la poussière et pour assurer une longue durée de vie de la lunette tournante et des joints de protection.

A cet effet, cette invention a pour objet une montre du type susmentionné, caractérisée par le fait que ledit pignon est positionné axialement entre deux butées solidaires du boîtier, ledit tronçon de section polygonale de la tige de remontoir présentant une longueur choisie pour permettre de déplacer axialement ladite tige de remontoir entre au moins deux positions, l'une de remontage et l'autre de mise à l'heure, tout en maintenant la liaison cinématique entre la lunette et la tige de remontoir par l'intermédiaire dudit pignon.

Selon d'autres particularités de cette invention, on mentionnera que, de préférence, le ressort normal d'une montre à remontage manuel est remplacé par un ressort à bride glissante tel que ceux utilisés dans les montres à remontage automatique. En effet, la lunette tournante permet d'exercer sur le ressort un couple sensiblement plus élevé que celui exercé par l'intermédiaire de la tige de remontoir. Par conséquent, il est extrêmement avantageux qu'une fois le ressort moteur complètement armé, il puisse glisser dans le barillet, de sorte que l'on peut continuer indéfiniment à tourner la lunette, bien que le ressort soit complètement armé, sans risque de détérioration du ressort.

Puisque dans ce cas, le remontage est sans fin, l'utilisateur ne sait pas si le ressort est ou non armé. Il peut donc être avantageux d'ajouter un indicateur du degré d'armage du ressort moteur, qui est un dispositif connu en soi.

La montre selon l'invention ne nécessite aucune modification en ce qui concerne le mouvement proprement dit, la seule modification nécessaire est celle de la tige de remontoir. Il est donc possible, grâce à la présente invention, d'adapter le système de remontage à n'importe quelle montre en changeant seulement la tige de remontoir.

Le dessin annexé illustre, schématiquement et à titre d'exemple, une forme d'exécution de la montre objet de la présente invention.

La figure 1 est une vue partielle en coupe axiale de cette montre.

La figure 2 est une vue agrandie d'un détail de la figure 1.

La montre illustrée par cette figure comporte un mouvement 1 recouvert d'un cadran indicateur 2, logé dans un boîtier comprenant une carrure 3, un fond 4 et une glace 5.

La partie supérieure de la carrure 3 présente un évidement annulaire 6 dans le fond duquel est ménagée une rainure annulaire 7. Une lunette tournante 8 est disposée dans l'évidement annulaire 6 et est retenue axialement par des chevilles 9a ménagées dans le prolongement de l'extrémité de vis 9, traversant radialement la lunette tournante 8 et réparties angulairement autour d'elle. Ces chevilles 9a sont engagées dans une rainure annulaire 10 de la face latérale de l'évidement annulaire 6. Une rainure annulaire 11 parallèle à la rainure annulaire 10 sert à recevoir un joint 0-ring 12. Un second joint 13 est logé dans une rainure annulaire 23, ménagée dans la face inférieure de la lunette tournante 8. Comme on peut le voir sur la figure 2, de préférence, ce joint 13 a une section semi-circulaire, sa face plane étant collée dans le fond de la rainure 23. La forme du joint 13 et le collage de celui-ci permettent d'augmenter sa durée de vie et facilitent la rotation de la lunette tournante 8 dans les deux sens. Le joint 12, quant à lui, est de préférence un joint O-ring.

La face inférieure de cette lunette tournante 8 présente encore une partie annulaire saillante 8a à l'extrémité de laquelle une denture de chant 8b est ménagée, cette partie annulaire 8a étant logée dans la rainure annulaire 7.

Cette rainure 7 communique avec un logement cylindrique 14, dont l'axe de révolution coïncide avec l'axe de la tige de remontoir 15. Cette tige de remontoir 15 comporte un tronçon de section carrée 15a qui traverse une ouverture de même section, centrée sur l'axe d'un pignon 16 engrenant avec la denture 8b. Un organe de fermeture 17, porteur d'un tube 18 muni d'un joint 0-ring 19 destiné à coopérer avec une couronne de remontoir 20 est emboîté dans le logement cylindrique 14 par deux vis (non représentées), fixées dans la carrure 3 de part et d'autre de la tige de remontoir 15. De ce fait, le pignon 16 est fixé axialement entre deux butées constituées par le fond du logement cylindrique 14 d'une part, et la face interne de l'organe de fermeture 17. La face latérale de ce dernier présente une rainure 17a dans laquelle est logé un joint 0-ring 24. Des entretoises, 21, 22, par exemple en nylon, peuvent être disposées de part et d'autre de ce pignon 16 pour éviter son grippage. Grâce à cette disposition, le tronçon de section carrée 15a de la tige de remontoir 15 peut coulisser librement à travers l'ouverture du pignon 16 et celui-ci reste en prise avec la denture 8b de la lunette tournante. De ce fait, la tige de remontoir 15 peut occuper différentes positions, deux ou trois pour le remontage, la mise à l'heure, voire la mise à la date, comme une tige de remontoir normale, la liaison cinématique restant constamment établie entre la lunette tournante 8 et la tige de remontoir 15, par l'intermédiaire du pignon 16 solidaire en rotation de cette tige 15 grâce au tronçon 15a de section carrée.

On constate donc bien qu'aucune modification ni adjonction n'est nécessaire en ce qui concerne le mécanisme d'horlogerie proprement dit. Les modifications interviennent seulement au niveau du boîtier et de la partie de la tige de remontoir extérieure au mouvement. Avantageusement et afin de permettre de tourner indéfiniment la lunette tournante 8, ce qui peut présenter un certain côté ludique pour l'utilisateur, on peut utiliser un ressort de barillet à bride glissante comme dans une montre automatique. Ceci permet d'éviter tout risque de détérioration du ressort moteur.

On peut aussi remarquer que le mécanisme de remontage et de mise à l'heure est entièrement protégé contre les infiltrations d'eau et de poussière par des joints d'étanchéité, mettant ainsi ce mécanisme à l'abri d'une détérioration ou d'un grippage des pièces mobiles lunette tournante 8 et pignon 16.

L'emboîtage de la montre n'est que très peu modifié par rapport à une boîte normale. Une fois le mouvement mis dans la boîte, avant de fixer le fond 4, on met en place comme d'habitude la tige de remontoir 15 que l'on fixe, comme dans toutes les montres, en vissant la vis de tirette (non représentée). Ensuite, il suffit d'introduire axialement le pignon 16 et de l'engager sur le tronçon de section carrée 15a de cette tige, après quoi on met en place l'organe de fermeture 17 et on le fixe à la carrure 3 par deux vis (non représentées) disposées de part et d'autre de la tige de remontoir 15. Ensuite, il reste à mettre la lunette tournante 8 en place et à visser les vis de fixation 9 pour retenir la lunette tournante 8 sur la carrure 3, tout en lui permettant de tourner pour entraîner le pignon 16 et la tige de remontoir 15 pour remonter ou mettre la montre à l'heure, suivant la position axiale de cette tige 15.

## Revendications

1. Montre comprenant un boîtier muni d'une lunette tournante (8) dont une partie annulaire (8a) est dentée (8b), une tige de remontoir (15) présentant un tronçon de section polygonale (15a) situé à l'extérieur du mouvement de la montre, un pignon (16) muni d'une ouverture de section complémentaire à celle dudit tronçon (15a), engagé sur celui-ci, la denture du pignon (16) étant en prise avec celle de ladite partie annulaire dentée (8b), formant une liaison cinématique entre la lunette tournante (8) et la tige de remontoir (15), caractérisée par le fait que ledit pignon (16) est positionné axialement entre deux butées solidaires du boîtier, ledit tronçon de section polygonale (15a) de la tige de remontoir (15) présentant une longueur choisie pour permettre de déplacer axialement ladite tige de remontoir (15) entre au moins deux positions, l'une de remontage et l'autre de mise à l'heure, tout en maintenant la liaison cinématique entre la lunette (8) et la tige de remontoir (15) par l'intermédiaire dudit pignon (16).

2. Montre selon la revendication 1, caractérisée par le fait que ladite partie annulaire dentée (8a) est constituée par une partie faisant saillie sous la lunette tournante (8) et présentant une denture de chant (8b), cette partie annulaire saillante (8a) s'étendant dans une rainure annulaire (7) de la carrure (3).

3. Montre selon la revendication 2, caractérisée par le fait que ledit pignon (16) est disposé dans un logement (14) s'ouvrant sur la face latérale externe de la carrure (3), communiquant avec ladite rainure annulaire (7) de la carrure (3) et qu'il est maintenu par un organe de fermeture (17) fixé à la carrure (3).

4. Montre selon la revendication 1, caractérisée par le fait que la lunette tournante (8) est retenue axialement sur la carrure (3) par des vis (9) la traversant radialement et dont les extrémités sont engagées dans une rainure annulaire (10) de la face latérale de la carrure (3).

5. Montre selon la revendication 3, caractérisée par le fait que des joints d'étanchéité (12, 13, 19, 23) isolent le mécanisme de remontage et de mise à l'heure du milieu environnant.

6. Montre selon la revendication 1, caractérisé par le fait qu'au moins un joint annulaire de section semi-circulaire (12, 13) est disposé entre la lunette tournante (8) et la carrure (3), la face plane de ce joint étant collée.

7. Montre selon l'une des revendications précédentes, caractérisée par le fait que le ressort moteur est un ressort du type à bride glissante.

## Patentansprüche

1. Uhr mit einem Gehäuse, das mit einem drehbaren Aussenring (8) ausgestattet ist, von dem eine ringförmige Partie (8*a*) gezahnt (8*b*) ist, mit einer Aufzugwelle (15), die einen Abschnitt vieleckigen Querschnitts (15*a*) aufweist, der sich ausserhalb des Uhrwerks befindet, mit einem Trieb (16), das mit einem Loch eines Querschnitts, der zu dem des benannten Abschnitts (15*a*) komplementär ist, ausgestattet und auf diesen aufgesetzt ist, wobei sich die Verzahnung des Triebs (16) im Eingriff mit der Verzahnung der benannten ringförmigen Partie (8*b*) befindet, wodurch eine kinematische Verbindung zwischen dem drehbaren Aussenring (8) und der Aufzugwelle (15) hergestellt wird, dadurch gekennzeichnet, dass das benannte Trieb (16) axial zwischen zwei mit dem Gehäuse fest verbundenen Anschlägen positioniert ist, wobei der benannte Abschnitt vieleckigen Querschnitts (15*a*) der Aufzugwelle (15) so lang gewählt ist, dass sich die benannte Aufzugwelle (15) axial zwischen zumindest zwei Stellungen verschieben kann, eine zum Aufzug und die andere zum Stellen der Uhr, wobei dabei die kinematische Verbindung zwischen dem Aussenring (8) und der Aufzugwelle (15) über das benannte Trieb (16) aufrechterhalten wird.

2. Uhr nach Anspruch 1, dadurch gekennzeichnet, dass die benannte verzahnte ringförmige Partie (8a) aus einem Abschnitt besteht, der unter dem drehbaren Aussenring (8) vorspringt und eine Seitenverzahnung (8*b*) aufweist, wobei sich diese vorspringende ringförmige Partie (8*a*) in eine Ringnut (7) des Mittelteils (3) erstreckt.

3. Uhr nach Anspruch 2, dadurch gekennzeichnet, dass das benannte Trieb (16) in ein Lager (14) eingesetzt ist, das sich nach der seitlichen Aussenwand des Mittelteils (3) hin öffnet und mit der benannten Ringnut (7) des Mittelteils (3) in Verbindung steht, und dadurch, dass es durch ein am Mittelteil (3) befestigtes Verschlussorgan (17) gehalten wird.

4. Uhr nach Anspruch 1, dadurch gekennzeichnet, dass der drehbare Aussenring (8) auf dem Mittelteil (3) axial durch Schrauben (9) gehalten wird, die radial durch diesen hindurch führen und deren Enden in eine Ringnut (10) der Seitenwand des Mittelteils (3) eingesetzt sind.

5. Uhr nach Anspruch 3, dadurch gekennzeichnet, dass Dichtungen (12, 13, 19, 23) den Aufzugs- und Stellmechanismus von der Aussenwelt isolieren.

6. Uhr nach Anspruch 1, dadurch gekennzeichnet, dass zumindest ein Dichtungsring halbkreisförmigen Querschnitts (12, 13) zwischen dem drehbaren Aussenring (8) und dem Mittelteil (3) angeordnet ist, wobei die flache Seite dieses Dichtungsringes aufgeklebt ist.

7. Uhr nach einem der vorangehenden Ansprüche, dadurch gekennzeichnet, dass die Gangfeder eine Art von Schleppfeder ist.

## Claims

1. Watch comprising a casing fitted with a rotating bezel (8), an annular part (8a) of which is toothed (8b), a winding stem (15) delimiting a segment of polygonal cross section (15a) situated outside the watch movement, a pinion (16) furnished with an aperture of complementary cross section to that of the said segment (15a), engaged thereon, the toothing of the pinion (16) meshing with that of the said toothed annular part (8b), forming a kinematic link between the rotating bezel (8) and the winding stem (15), characterized in that the said pinion (16) is positioned axially between two stops integrated with the casing, the said segment of polygonal cross section (15a) of the winding stem (15) having a length chosen so as to enable the said winding stem (15) to be moved axially between at least two positions, one for winding and the other for time-setting, whilst maintaining the kinematic link between the bezel (8) and the winding stem (15) by way of the said pinion (16).

2. Watch according to Claim 1, characterized in that the said toothed annular part (8a) consists of a part projecting beneath the rotating bezel (8) and having an edgewise toothing (8b), this projecting annular part (8a) extending in an annular groove (7) in the rim (3).

3. Watch according to Claim 2, characterized in that the said pinion (16) is disposed in a housing (14) opening out onto the external lateral face of the rim (3), communicating with the said annular groove (7) in the rim (3) and in that it is held by a closure member (17) fixed to the rim (3).

4. Watch according to Claim 1, characterized in that the rotating bezel (8) is retained axially on the rim (3) by screws (9) passing radially therethrough and the ends of which are engaged in an annular groove (10) in the lateral face of the rim (3).

5. Watch according to Claim 3, characterized in that seals (12, 13, 19, 23) insulate the winding and time-setting mechanism from the surrounding environment.

6. Watch according to Claim 1, characterized in that at least one annular seal of semicircular cross section (12, 13) is disposed between the rotating bezel (8) and the rim (3), the plane face of this seal being cemented.

7. Watch according to one of the preceding claims, characterized in that the drive spring is a spring of the slipping type.
